# EUROPÄISCHE PATENTSCHRIFT

(11) **EP 0 790 373 B1**
(45) Veröffentlichungstag und Bekanntmachung des Hinweises auf die Patenterteilung: **17.10.2001**
(21) Anmeldenummer: 97102102.7
(22) Anmeldetag: 10.02.1997
(51) Int. Cl.: E05B 47/00

(54) **Gesteuerte Riegel-Betätigungsvorrichtung mit mehrstufigem Getriebe**
Device for controlled actuation of a bolt with multiple-step gearing
Dispositif d'actionnement contrôlé pour un verrou avec engrenage à étages multiples

(30) Priorität: 14.02.1996 DE 29602627 U
(43) Veröffentlichungstag der Anmeldung: 20.08.1997
(73) Patentinhaber: eff-eff Alarm GmbH, 72458 Albstadt-Ebingen (DE)
(72) Erfinder: Künzel, Reiner, 72336 Balingen-Endingen (DE)
(74) Vertreter: Lang, Friedrich, Dipl.-Ing.

(56) Entgegenhaltungen:
- EP-A- 0 482 588
- US-A- 3 947 060
- US-A- 4 126 341
- US-A- 4 438 962
- US-A- 4 819 493

## Beschreibung

Die Erfindung betrifft eine Riegelbetätigungsvorrichtung gemäß dem Oberbegriff des Anspruchs 1.

Eine derartige Vorrichtung ist aus dem US-A- 3 947 060 vorbekannt.

Derartige Riegelbetätigungsvorrichtungen dienen in Verbindung mit einer Einbruchmeldeanlage dazu, das Öffnen einer Tür bei Scharfschaltung einer Einbruchmeldeanlage zu verhindern.

Nur im unscharf geschalteten Zustand der Einbruchmeldeanlage ist ein Zurückschieben des Riegels und damit ein Öffnen der Tür möglich. Es sind Sperriegel bekannt, welche mit einem mechanischen Schlüsselschloß zu betätigen sind.

Ferner sind Sperriegel bekannt, welche mit Hilfe von Elektromagneten betätigt werden, wobei ein Elektromagnet zum Öffnen und ein weiterer Elektromagnet zum Schließen des Riegels erforderlich sind.

In der DE 36 31 043 C1 ist eine Vorrichtung, insbesondere für Kraftfahrzeug-Türschlösser, beschrieben. Diese weist einen reversibel arbeitenden Elektromotor auf, welcher über eine Kupplung mittels eines Spindelantriebs einen Riegel antreibt. Aufgrund ihrer Dimensionierung und Konstruktion eignet sich eine derartige Vorrichtung nicht zum Einbau in eine übliche Tür oder in einen üblichen Türrahmen eines Gebäudes.

Aus der DE-G 94 03 769 ist ebenfalls eine Vorrichtung bekannt, bei welcher der Sperriegel mittels eines reversibel arbeitenden Elektromotors über eine mit einem Ende im Riegel befestigte biegsame Welle angetrieben wird, wobei das andere Ende der biegsamen Welle mittels eines Gleitstücks in einen an der Motorwelle ausgebildeten Spindelantrieb eingreift.

Diese bekannte Vorrichtung eignet sich zwar zum Einbau in eine übliche Tür oder in einen Türrahmen eines Gebäudes, setzt aber den Einsatz hochwertiger Materialen als Grundstoff für, z.B. die biegsame Welle voraus, um der hohen mechanischen Beanspruchung, z.B. der biegsamen Welle beim Einbau in Gebäude-Außentüren, insbesondere bei hohen Schließraten, standzuhalten.

Der Erfindung liegt die **Aufgabe** zugrunde, eine Riegelbetätigungsvorrichtung der eingangs genannten Art zu schaffen, welche besonders sicher und zuverlässig arbeitet, den hohen mechanischen Beanspruchungen bei Einbau und Verwendung in einer üblichen Tür oder in einem üblichen Türrahmen, insbesondere bei der Verwendung in Türen und Türrahmen an Gebäude-Außenwänden, gewachsen ist und welche dabei besonders kostengünstig hergestellt werden kann und darüber hinaus robust und wartungsarm ist.

Die Aufgabe wird ausgehend von dem Oberbegriff des Anspruchs 1 durch dessen kennzeichnenden Merkmale gelöst.

Die Erfindung hat den Vorteil, daß zum einen die einzelnen Komponenten der Riegelbetätigungseinrichtung geringe geometrische Abmessungen aufweisen können und damit zum Einbau in alle gängigen Türen und Türrahmen geeignet sind und daß zum anderen die Getriebekomponenten robust und temperaturunabhängig ausgebildet werden können und damit den hohen mechanischen und thermischen Beanspruchungen bei der Verwendung in Türen und Türrahmen von Gebäudeaußenwänden, insbesondere bei hohen Schließraten, bei vergleichsweise geringem Kosten- und Wartungsaufwand standhalten.

Außerdem ist über die Auslegung des verwendeten Getriebes eine beliebige Übersetzung der Motordrehbewegung in eine Riegelbewegung möglich. Darüber hinaus kann aufgrund der Verwendung eines separaten Bedienteils für die Scharf-/Unscharfschaltung eine Einbruchmeldeanlage auf den Einbau eines allseitigen Flächenschutzes und/oder auf aufwendige Elektronik zur Sabotageüberwachung bei der Stelleinrichtung verzichtet werden.

Eine vorteilhafte Weiterbildung der Erfindung ergibt sich daraus, daß das Getriebe mindestens zwei weitere Zahnradpaare aufweist, wobei die einzelnen Zahnräder der Zahnradpaare jeweils drehfest auf je einer gemeinsamen Drehachse gelagert sind und jeweils unterschiedliche Durchmesser und Zahnzahlen aufweisen, daß das größere Zahnrad eines ersten Zahnradpaares durch das kleinere Zahnrad des motorseitigen Zahnradpaares kämmbar ist, daß das kleinere Zahnrad eines zweiten Zahnradpaares durch das riegelseitige Zahnrad kämmbar ist und daß das kleinere Zahnrad des ersten Zahnradpaares durch das größere Zahnrad des zweiten Zahnradpaares kämmbar ist.

Dabei ist es von besonderem Vorteil, daß die größeren Zahnräder und die kleineren Zahnräder der weiteren Zahnradpaare jeweils gleiche Durchmesser und gleiche Zahnzahlen aufweisen.

Eine weitere vorteilhafte Weiterbildung der Erfindung besteht darin, daß Stellungssensoren vorgesehen sind, welche die Endstellungen des Sperriegels in seiner vollständig ausgefahrenen bzw. in seiner vollständig zurückgezogenen Position detektieren und an die Alarmzentrale einer Einbruchmeldeanlage übermitteln.

Dabei ist es besonders vorteilhaft, daß auf der Achse des riegelseitigen Zahnrades mindestens eine Nocke oder Nase vorgesehen ist, durch welche die Stellungssensoren betätigbar sind.

Nachfolgend wird die Erfindung anhand eines in der Zeichnung dargestellten Ausführungsbeispiels weiter erläutert; darin zeigen:
- Fig. 1: schematisch eine Tür mit einer Riegelbetätigungsvorrichtung in Verbindung mit einer Alarmzentrale einer Einbruchmeldeanlage und
- Fig. 2: schematisch einen Querschnitt durch eine erfindungsgemäße Riegelbetätigungsvorrichtung.

In Fig. 1 ist mit 1 eine Stelleinrichtung für einen Riegel oder Sperriegel 3 bezeichnet, welche in eine Zarge 2 einer Tür eingebaut ist. Die zugehörigen Teile sind in der Zeichnung teilweise in Querschnittsansicht wiedergegeben. In ein Türblatt 8 ist bündig eine Büchse 11 mit einem Flansch 7 zur Aufnahme des Sperriegels 3 eingebaut. Der Sperriegel 3 ist in Fig. 1 in der ausgefahrenen Sperrstellung (Endstellung) in der Büchse 11 befindlich gezeigt.

Der Sperriegel 3 wird von einem Gleichstrom-Elektromotor 4 angetrieben, welcher über eine Leitung 12 von einer Alarmzentrale 10 einer Einbruchmeldeanlage aus angesteuert wird. Das Scharfschalten bzw. das Unscharfschalten der Einbruchmeldeanlage erfolgt mittels eines separaten Bedienteils 9, welches sich außerhalb des von der Einbruchmeldeanlage geschützten Bereichs befindet.

Sind alle Bedingungen für das Scharfschalten der Einbruchmeldeanlage erfüllt, so kann das Scharfschalten der Einbruchmeldeanlage am Bedienteil 9 erfolgen.

Wird die Scharfschaltung der Einbruchmeldeanlage von der Alarmzentrale 10 erkannt, so wird der Elektromotor 4 der Stelleinrichtung 1 von der Alarmzentrale aus bestromt und somit der Sperriegel 3 in die dargestellte Endstellung ausgefahren. Das Türblatt 8 ist damit verriegelt. Ein Öffnen der Tür ist erst dann möglich, wenn zuvor die Einbruchmeldeanlage über das Bedienteil 9 aus- bzw. unscharf geschaltet wurde.

Gemäß Fig. 2 weist die Stelleinrichtung 1 ein Gehäuse 1a auf, welches in dem dargestellten Beispiel aus stabilem Zink-Druckguß besteht und in eine Zarge 2 einbaubar ist.

Der Sperriegel kann einen kreisrunden Querschnitt aufweisen, es sind jedoch auch andere Querschnittsformen denkbar.

Fig. 2 zeigt den Sperriegel 3 im vollständig zurückgezogenen Zustand. Der Gleichstrom-Elektromotor 4 ist im Gehäuse 1a der Stelleinrichtung 1 befestigt. Er weist eine Motorwelle 22 auf welche quer oder senkrecht zur Längsachse des Sperriegels 3 ausgerichtet ist und welche über ein Getriebe 19 mit dem Sperriegel 3 verbunden ist. Das Getriebe 19 wandelt die Drehbewegung des Motors 4 über eine Spindel 13 in eine Riegelverschiebebewegung um. Dabei wird die Spindel 13 entweder von der Motorwelle 22 selbst gebildet oder sie ist als axiale Verlängerung der Motorwelle 22 konstruiert.

Das Getriebe 19 ist ein mehrstufiges Zahnrad-Getriebe und weist mindestens ein motorseitiges Zahnradpaar 20 und ein riegelseitiges Zahnrad 21 auf. Dabei sind die beiden Zahnräder 20a und 20b des motorseitigen Zahnradpaares 20 drehfest auf einer gemeinsamen Drechachse gelagert und weisen unterschiedliche Durchmesser und Zahnzahlen auf. Das Zahnrad 20b mit dem größeren Durchmesser greift in die Spindel 13 der Motorwelle 22 des Gleichstrom-Elektromotors 4 ein und nimmt somit die Drehbewegung des Gleichstrom-Elektromotors 4 auf.

Das Zahnrad 24a mit dem kleineren Durchmesser überträgt über unter Umständen mehrere zwischengeschaltete weitere Zahnpaare 24 und 25 des Getriebes 19 die Drehbewegung zu dem riegelseitigen Zahnrad 21. Dieses riegelseitige Zahnrad 21 betätigt den Sperriegel 3.

Der Sperriegel 3 weist ein Ritzel oder eine Zahnstange 3a parallel zu seiner Längsachse auf. Das riegelseitige Zahnrad 21 greift in diese Zahnstange oder in das Ritzel 3a ein und wandelt somit die Rotationsbewegung in eine Verschiebung des Riegels um.

In dem in Figur 2 beschriebenen Ausführungsbeispiel für eine erfindungsgemäße Riegelbetätigungsvorrichtung weist das Getriebe 19 zwei weitere Zahnradpaare 24 und 25a auf. Dabei sind die einzelnen Zahnräder 24a, 24b bzw. 25, 25b der Zahnradpaare 24 bzw. 25 jeweils drehfest auf je einer gemeinsamen Drehachse gelagert und weisen jeweils unterschiedliche Durchmesser und Zahnzahlen auf.

Das größere Zahnrad 24b des ersten Zahnradpaares 24 wird dabei durch das kleiner Zahnrad 20a des motorseitigen Zahnradpaares 20 gekämmt und nimmt somit die Motordrehbewegung auf. Diese Drehbewegung wird im Getriebe 19 dadurch weiter geleitet, daß das kleinere Zahnrad 24a des ersten Zahnradpaares 24 das größere Zahnrad 25b des zweiten Zahnradpaares 25 kämmt. Das somit in Rotation versetzte zweite Zahnradpaar 25 überträgt die Drehbewegung an das riegelseitige Zahnrad 21, indem das kleinere Zahnrad 25a des zweiten Zahnradpaares das riegelseitige Zahnrad 21 kämmt.

Am riegelseitigen Zahnrad 21 bzw. an dessen Drehachse ist eine Nase 23 derart angebracht, daß ein Stellungssensor 5 bei voll ausgefahrenem Riegel 3 durch diese Nase 23 betätigt wird und somit ein Signal an die Alarmzentrale 10 der Einbruchmeldeanlage abgegeben wird und daß ein Stellungssensor 6 bei voll zurückgezogenem Riegel 3 betätigt wird und somit ebenfalls ein Signal an die Alarmzentrale der Einbruchmeldeanlage abgegeben wird. Es kann eine weitere Nase vorgesehen sein, welche das entsprechende Signal bei vollständig zurückgezogenem Riegel 3 durch Betätigung des Stellungssensors 6 an die Alarmzentrale 10 der Einbruchmeldeanlage abgibt.

Die beiden Stellungssensoren 5 und 6 können auch berühungslos arbeiten, z.B. als Gabel- oder Reflektions-Lichtschranken oder als kapazitive, induktive Näherungsschalter.

Die Steigung der Schnecke 13a der Spindel 13 der Motorwelle 22 kann derart gewählt werden, so daß der mechanische Widerstand beim Eingreifen des Getriebes 19 in die Schnecke 13a der Spindel 13 derart selbsthemmend wird, so daß ein gewaltsames Zurückschieben des ausgefahrenen Sperriegels 3 und somit ein gewaltsames Öffnen einer verschlossenen und verriegelten Tür 8 nicht möglich ist.

Das Umschalten zwischen Ein- und Ausfahren des Riegels 3 durch den Motor 4 geschieht durch Änderung der Polarität des den Motor 4 speisenden Stroms.

Eine Überwachungseinheit (nicht dargestellt) kann beispielsweise über eine Drehmomentüberwachung oder eine Stromüberwachung den Motorbetrieb auswerten, um diesen z.B. gegen ein Festsitzen zu schützen.

Ferner kann eine Dekodiervorrichtung, z.B. auf einer Leiterplatte, welche sich innerhalb des Gehäuses 1a der Stelleinrichtung befindet, vorhanden sein, welche codierte Signale von der Alarmzentrale 10 aufnimmt, entschlüsselt und bewertet. Nur wenn ein zulässiger Code übertragen wird, erfolgt eine Bestromung des Gleichstrommotors 4.

Nicht in den Figuren dargestellt ist eine Ausführungsform, bei der eine von außen betätigbare Betätigungseinrichtung vorgesehen ist, durch welche der Riegel 3 stromunabhängig verschiebbar ist.

## Patentansprüche

1. Riegelbetätigungsvorrichtung, mit einer Sperreinheit, welche einen Sperriegel (3) und eine elektrische Stelleinrichtung (1) aufweist, wobei die Stelleinrichtung (1) einen Gleichstromelektromotor (4) mit Links-Rechtslauf aufweist, dessen Drehrichtung durch Polaritätsumschaltung steuerbar und dessen Motorwelle (22) quer oder senkrecht zur Achse des Sperriegels (3) ausgerichtet ist, und mit einem zwischen dem Gleichstrom-Elektromotor (4) und dem Sperriegel (3) vorgesehenen Getriebe (19), welches die Motordrehung in eine Längsbewegung umsetzt und als mehrstufiges Zahnrad-Getriebe (19) mit mindestens einem motorseitigen Zahnradpaar (20) und einem riegelseitigen Zahnrad (21) ausgebildet ist, wobei der Sperrriegel (3), welcher durch eine Längsbewegung parallel zu seiner Längsachse schließbar ist, ein Ritzel oder eine Zahnstange (3a) parallel zu seiner Längsachse aufweist und das riegelseitige Zahnrad (21) in das Ritzel oder in die Zahnstange (3a) des Sperriegels (3) eingreift,
**dadurch gekennzeichnet,**
**daß** die beiden Zahnräder (20a, 20b) des motorseitigen Zahnradpaares (20) drehfest auf einer gemeinsamen Drehachse gelagert sind und unterschiedliche Durchmesser und Zahnzahlen aufweisen, wobei die Motorwelle (22) des Gleichstrom-Elektromotors (4) das Zahnrad (20b) mit dem größeren Durchmesser beaufschlagt und wobei das Zahnrad (20a) mit dem kleineren Durchmesser die an das größere Zahnrad (20) übertragene Motordrehbewegung untersetzt an die sich anschließenden Getriebkomponenten zum riegelseitigen Zahnrad (21) hin weitergibt,
**daß** die Motorwelle (22) teilweise als Spindel (13) ausgebildet ist oder über eine Kupplung axial mittels einer Spindel verlängert wird, und daß das Zahnrad mit dem größeren Durchmesser (20b) des motorseitigen Zahnradpaares (20) in die Spindel (13) eingreift, und
**daß** die Steigung der Spindel (13) der Motorwelle (22) derart gewählt ist, daß sich durch das Eingreifen des Getriebes (19) in die Spindel (13) ein selbsthemmender Mechanismus ausbildet, welcher ein gewaltsames Zurückschieben des Sperrriegels (3) aus seinem ausgefahrenen Zustand verhindert.

2. Riegelbetätigungsvorrichtung nach Anspruch 1,
**dadurch gekennzeichnet,**
**daß** das Getriebe mindestens zwei weitere Zahnradpaare (24, 25) aufweist, wobei die einzelnen Zahnräder (24a, 24b, 25a, 25b) der Zahnradpaare (24, 25) jeweils drehfest auf je einer gemeinsamen Drehachse gelagert sind und jeweils unterschiedliche Durchmesser und Zahnzahlen aufweisen,
**daß** das größere Zahnrad (24b) eines ersten Zahnradpaares (24) durch das kleinere Zahnrad (20a) des motorseitigen Zahnradpaares (20) kämmbar ist,
**daß** das kleinere Zahnrad (25a) eines zweiten Zahnradpaares (25) durch das riegelseitige Zahnrad (21) kämmbar ist und
**daß** das kleinere Zahnrad (24a) des ersten Zahnradpaares (24) durch das größere Zahnrad (25b) des zweiten Zahnradpaares (25) kämmbar ist.

3. Riegelbetätigungsvorrichtung nach Anspruch 2,
**dadurch gekennzeichnet, daß** die größeren Zahnräder (24b, 25b) und die kleineren Zahnräder (24a, 25a) der weiteren Zahnradpaare (24, 25) jeweils gleiche Durchmesser und gleiche Zahnzahlen aufweisen.

4. Riegelbetätigungsvorrichtung nach einem der vorhergehenden Ansprüche,
**dadurch gekennzeichnet,**
**daß** Stellungssensoren (5, 6) vorgesehen sind, welche die Endstellungen des Sperriegels (3) in seiner vollständig ausgefahrenen bzw. in seiner vollständig zurückgezogenen Position detektieren und an die Alarmzentrale (10) einer Einbruchmeldeanlage übermitteln.

5. Riegelbetätigungsvorrichtung nach Anspruch 4,
**dadurch gekennzeichnet,**
**daß** auf der Achse des riegelseitigen Zahnrades (21) mindestens eine Nocke oder Nase (23) vorgesehen ist, durch welche die Stellungssensoren (5, 6) betätigbar sind.

## Claims

1. A device for actuating a bolt, with a bolt unit containing a bolt (3) and an electrical stepping unit (1), the stepping unit (1) having a right-hand and left-hand running d.c. motor (4), the direction of rotation being controlled by changing its polarity and the motor shaft (22) being set across or vertical to the axis of the bolt (3), and with gear transmission (19) located between the d.c. motor (4) and the bolt (3) converting motor rotation into a longitudinal movement, designed as a multistep gear transmission (19) with at least one gear pair (20) on the motor side and one gear (21) on the bolt side, the bolt (3), closing by moving parallel to its longitudinal axis, having a pinion or a rack (3a) parallel to its longitudinal axis and the gear (21) on the side of the bolt engaging the pinion or the rack (3a) of the bolt (3),
**characterised in that**
the two gears (20a, 20b) of the gear pair (20a, 20b) on the motor side are fixed against rotation on a common rotary shaft and have different diameters and numbers of teeth, the motor shaft (22) of the d.c. motor (4) acting on the gear (20b) with the larger diameter while the gear (20a) with the smaller diameter reduces the rotary motor motion transmitted to the larger gear (20), transmitted further by the next gear transmission components to the gear (21) on the bolt side,
**in that** the motor shaft (22) is partly designed as a spindle (13) or is extended through a coupling by means of a spindle and the gear with the larger diameter (20b) of the pair of gears (2) on the motor side engages in the spindle (13), and
**in that** the pitch of the spindle (13) of the motor shaft (22) is designed to form, by the gear transmission (19) engaging the spindle (13), an irreversible mechanism which prevents forced withdrawal of the bolt (3) from its extended position.

2. A device for actuating a bolt according to Claim 1,
**characterised in that**
the gear transmission has at least two further gear pairs (24, 25) where each of the individual gears (24a, 24b, 25a, 25b) of the gear pairs (24, 25) is fixed against rotation on a common axis and have different diameters and numbers of teeth,
**in that** the larger gear (24b) of a first gear pair (24) can be engaged by the smaller gear (20a) of the gear pair (20) on the motor side,
**in that** the smaller gear (25a) of a second gear pair (25) can be engaged by the gear (21) on the bolt side, and
**in that** the smaller gear (24a) of the first gear pair (24) can be engaged by the larger gear (25b) of the second gear pair (25).

3. A device for actuating a bolt according to Claim 2,
**characterised in that**
the larger gears (24b, 25b) and each of the smaller gears (24a, 25a) of the other gear pair (24, 25) has the same diameter and the same number of teeth.

4. A device for actuating a bolt according to one of the preceding Claims,
**characterised in that**
position sensors (5, 6) are provided to identify the end positions of the bolt (3) in its fully extended or fully withdrawn positions and transmit it to the central alarm panel (10) of a burglar alarm system.

5. A device for actuating a bolt according to Claim 4,
**characterised in that**
at least one cam or nose (23) is provided on the shaft of the gear (21) on the bolt side by means of which the position sensors (5, 6) can be operated.

## Revendications

1. Dispositif d'actionnement d'un verrou, avec une unité de verrouillage qui présente un verrou de sûreté (3) et un dispositif d'enclenchement électrique (1), le dispositif d'enclenchement électrique (1) présentant un moteur électrique (4) à courant continu à déplacement gauche-droite, dont le sens de rotation peut être piloté par une inversion de polarité et dont l'arbre moteur (22) est orienté transversalement ou perpendiculairement à l'axe du verrou de sûreté (3), et avec un mécanisme (19) prévu entre le moteur électrique (4) à courant continu et le verrou de sûreté (3),qui transforme la rotation du moteur en un mouvement longitudinal et est conformé en mécanismes à roues dentées (19) à plusieurs niveaux avec au moins une paire (20) de roues dentées côté moteur et une roue dentée (21) côté verrou, le verrou de sûreté (3), qui peut être fermé par un mouvement longitudinal parallèlement à son axe longitudinal, présentant un pignon ou une crémaillère (3a) parallèlement à son axe longitudinal et la roue dentée (21) côté verrou s'engageant dans le pignon ou dans la crémaillère (3a) du verrou de sûreté (3),
***caractérisé en ce que*** les deux roues dentées (20a, 20b) de la paire (20) de roues dentées côté moteur sont montées solidaires en rotation sur un axe de rotation commun et présentent des diamètres et des nombres de dents différents, l'arbre moteur (22) du moteur électrique (4) à courant continu agissant sur la roue dentée (20b) de plus grand diamètre, et la roue dentée (20a) de plus petit diamètre transmettant ensuite le mouvement de rotation du moteur à la grande roue dentée (20) avec un effet de réduction aux éléments de mécanisme faisant suite en direction de la roue dentée (21) côté verrou,
***en ce que*** l'arbre moteur (22) est conformé en partie en broche (13) ou étant rallongé axialement au moyen d'une broche par l'intermédiaire d'un accouplement, et ***en ce que*** la roue dentée de plus grand diamètre (20b) de la paire (20) de roues dentées côté moteur s'engage dans la broche (13), et
***en ce que*** la pente de la broche (13) de l'arbre moteur (22) est choisie de telle sorte que, du fait de la prise du mécanisme (19) dans la broche (13), il s'instaure un mécanisme autobloquant qui empêche un renfoncement violent du verrou de sûreté (3) depuis sa position sortie.

2. Dispositif d'actionnement d'un verrou selon la Revendication 1, ***caractérisé en ce que*** le mécanisme présente au moins deux autres paires (24, 25) de roues dentées, les différentes roues dentées (24a, 24b, 25a, 25b) des paires (24, 25) de roues dentées étant montées chacune solidaire en rotation sur à chaque fois un axe de rotation commun et présentant à chaque fois des diamètres et des nombres de dents différents,
***en ce que*** la plus grande roue dentée (24b) de la première paire (24) de roues dentées peut être engrenée par la plus petite roue dentée (20a) de la paire (20) de roues dentées côté moteur,
***en ce que*** la plus petite roue dentée (25a) d'une deuxième paire (25) de roues dentées peut être engrenée par la roue dentée côté verrou (21), et
***en ce que*** la plus petite roue dentée (24a) de la première paire (24) de roues dentées peut être engrenée par la plus grande roue dentée (25b) de la deuxième paire (25) de roues dentées.

3. Dispositif d'actionnement de verrou selon la Revendication 2, ***caractérisé en ce que*** les plus grandes roues dentées (24b, 25b) et les plus petites roues dentées (24a, 25a) des autres paires (24, 25) de roues dentées présentent à chaque fois des diamètres et des nombres de dents différents.

4. Dispositif d'actionnement de verrou selon l'une quelconque des Revendications précédentes, ***caractérisée en ce que*** des capteurs de position (5, 6) sont prévus, qui détectent les positions terminales du verrou de sûreté (3) dans sa position entièrement sortie ou bien entièrement rentrée et les transmettent à la centrale d'alarme (10) d'un dispositif d'alarme anti-effraction.

5. Dispositif d'actionnement de verrou selon la Revendication 4, ***caractérisé en ce qu***'il est prévu sur l'axe de la roue dentée (21) côté verrou au moins une came ou un nez (23), par lequel les capteurs de position (5, 6) peuvent être actionnés.
